# FASCICULE DE BREVET EUROPEEN

(11) **EP 3 325 885 B1**
(45) Date de publication et mention de la délivrance du brevet: **01.01.2020**
(21) Numéro de dépôt: 16741606.4
(22) Date de dépôt: 19.07.2016
(51) Int. Cl.: F23Q 2/36

(54) **BRIQUET ET PROCÉDÉ D'HABILLAGE D'UN TEL BRIQUET AU MOYEN D'UN ÉLÉMENT PROTECTEUR**
FEUERZEUG UND VERFAHREN ZUM AUSKLEIDEN EINES DERARTIGEN FEUERZEUGS MIT EINEM SCHUTZELEMENT
LIGHTER AND METHOD FOR LINING SUCH A LIGHTER WITH A PROTECTIVE ELEMENT

(30) Priorité: 20.07.2015 FR 1556869; 10.09.2015 FR 1558388
(43) Date de publication de la demande: 30.05.2018
(73) Titulaire: Hameur S.A., 2412 Luxembourg (LU)
(72) Inventeur: LE BORGNE, André, 56520 Guidel (FR); THIEC, Frédéric, 56270 Ploemeur (FR)
(74) Mandataire: Ipside
(86) Numéro de dépôt international: PCT/EP2016/067118
(87) Numéro de publication internationale: WO 2017/013089

(56) Documents cités:
- DE-U1- 8 408 596
- DE-U1- 8 807 488
- DATABASE EPODOC [Online] EUROPEAN PATENT OFFICE, THE HAGUE, NL; XP002757917, Database accession no. BG-10570501-U & BG 105 705 U (AKSON BALGARIJA OOD [BG]) 31 décembre 2001 (2001-12-31)

## Description

### DOMAINE TECHNIQUE DE L'INVENTION

La présente invention a pour objet un briquet et un procédé d'habillage du corps d'un briquet au moyen d'un élément protecteur.

### ETAT DE LA TECHNIQUE

Un briquet comporte d'une manière classique un corps de briquet muni d'un réservoir et d'un allumeur. Le réservoir est un réservoir de combustible. L'allumeur peut être de différents types, notamment être un allumeur de type piézo-électrique, un allumeur à friction, ou simplement électrique. Un allumeur à friction comporte une molette qui entraîne une friction au contact d'une pierre à étincelles. L'allumage d'un briquet comporte dans ce dernier cas la manipulation de la molette, en général avec le pouce. Lorsque le pouce échappe de la manipulation de la molette, il appuie ensuite, quasi simultanément, sur un poussoir d'une valve qui libère un combustible. La libération du combustible se produit au moment même où se produit l'étincelle, provoquant ainsi la flamme.

Dans le cadre des allumages piézo-électriques, le poussoir de la valve est sollicité par un doigt de l'utilisateur, en général le pouce. Lors de l'appui du pouce sur ce poussoir un premier déplacement de ce poussoir comprime un ressort. La continuation de cet appui libère brutalement le ressort. Celui-ci vient alors frapper un quartz piézo-électrique qui lui aussi produit une étincelle. La production de l'étincelle est également simultanée avec la libération du combustible par l'action consécutive sur le poussoir qui ouvre la valve de combustible.

Les briquets sont très répandus et souvent utilisés comme des objets publicitaires.

Le type de film utilisé pour la décoration (manchon ou étiquette) est soit brillant ou mat. L'inconvénient de ce type de film est qu'il ne résiste pas bien aux rayures et qu'il peut être arraché facilement.

Le document DE 84 08 596 U1 montre toutes les caractéristiques du préambule de la revendication 1.

### OBJET DE L'INVENTION

La présente invention vise à remédier à ces inconvénients.

A cet effet, selon un premier aspect, la présente invention vise un briquet comprenant :
- un corps de briquet comprenant un réservoir de combustible avec une soupape pour en libérer le combustible ;
- un assemblage selon un système piézoélectrique, électrique, ou de roue à frottoir pouvant être tourné par un utilisateur pour produire des étincelles orientées sur le combustible libérée de ladite soupape, ledit assemblage de roue à frottoir étant monté sur ledit corps de briquet avec au moins une partie de celui-ci exposée pour la manipulation et la rotation par l'utilisateur ;
- un actionneur de soupape pouvant être abaissé pour actionner ladite soupape et libérer ledit combustible ;
- un élément de protection monté sur ledit corps de briquet ;

L'élément de protection est composé d'une pluralité de couches et a une épaisseur comprise entre 25 et 200 µm et comporte un film protecteur extérieur composé d'un film plastique sur lequel est ajoutée par revêtement une couche de polyuréthane aliphatique d'épaisseur comprise entre 10 et 75 µm, qui contient entre 30 et 100% de solide en fonction du degré de douceur au toucher requis.

La décoration des briquets de l'art antérieur comporte une faible résistance à la rayure et l'arrachement du film protecteur.

Grâce à ces dispositions, le film protecteur à une meilleure résistance à la rayure, à l'arrachement et une meilleure douceur au touché.

Selon un mode de réalisation, le film protecteur extérieur comporte une matière adhésive prévue pour maintenir l'élément protecteur sur le corps du briquet.

Selon un autre mode de réalisation, l'élément de protection comporte un film support positionnée sur une couche inférieure au film protecteur, ledit film support comporte une première face sur laquelle est ajoutée une matière adhésive pour maintenir le film protecteur sur le film support.

De cette façon, l'élément protecteur est composé de deux films (protecteur et film support) améliorant la résistance à la rayure et à l'arrachement tout en conservant une meilleure douceur au touché.

Dans un mode de réalisation, le film support comporte une deuxième face comportant une matière adhésive prévue pour maintenir l'élément protecteur extérieur sur le corps du briquet.

Dans un mode de réalisation, l'élément de protection a une épaisseur comprise entre 30 et 60 µm.

Dans un mode de réalisation, le film plastique a une épaisseur comprise entre 10 et 40 µm.

Dans un mode de réalisation, le film support a une épaisseur comprise entre 15 et 125 µm.

Dans un mode de réalisation, le coefficient de frottement du film protecteur extérieur est compris entre 0,40 et 0,70.

Dans un mode de réalisation, la pégosité du film protecteur extérieur est comprise entre 100 et 140 mN.

Dans un mode de réalisation, l'élément de protection comprend un mécanisme de retenue pour résister à l'enlèvement dudit élément de protection du corps de briquet.

Dans un mode de réalisation, l'élément de protection comprend une zone de décoration du briquet.

Dans un mode de réalisation, l'élément de protection est de forme d'un manchon adapté à la forme du briquet.

Selon un deuxième aspect, la présente invention vise un procédé d'habillage du corps du briquet selon le premier aspect de l'invention au moyen d'un élément protecteur.

Les avantages, buts et caractéristiques particuliers de ce procédé étant similaires à ceux du briquet objet de la présente invention, ils ne sont pas rappelés ici.

### BREVE DESCRIPTION DES FIGURES

D'autres avantages, buts et caractéristiques de la présente invention ressortent de la description qui suit faite, dans un but explicatif et nullement limitatif, en regard des dessins annexés, dans lesquels :
- la figure 1 représente un schéma de principe des mesures,
- les figures 2 à 4 représentent des courbes de la mesure de l'adhérence,
- les figures 5 à 7 représentent des courbes de mesure du coefficient de frottement,
- la figure 8 représente la construction de l'élément de protection.

### DESCRIPTION D'EXEMPLES DE REALISATION DE L'INVENTION

La description suivante a pour but de démontrer la résistance et l'amélioration du touché du film protecteur par rapport à un film brillant et un film mat. Pour la suite, le film protecteur sera appelé film soft touch (« soft touch » marque déposée pour "touché doux" en français).

Le film protecteur comporte une pluralité de couches (multicouche) et comporte sur la dernière couche, dite couche extérieur, le film soft touch.

Le film soft touch testé correspond à l'élément protecteur dont l'épaisseur est de 47 µm.

Le film brillant a une épaisseur est de 30 µm et le film mat a une épaisseur est de 20 µm.

Les trois films comparés sont composés de l'association d'un film plastique adhésif imprimé opaque associé à un ou deux films transparents suivant les finitions.

Le protocole de mesure est le suivant et sert à effectuer la mesure de frottement et la mesure d'adhérence.

Le système utilisé permet de réaliser des mesures qualifiantes :
- en terme sensoriel,
- en terme de toucher orthogonal (aspect pégueux ou collant),
- en terme de toucher tangentiel (glissant/bloquant), voire de rayure (transition déformation plastique/rayure).

De plus, le système autorise, pour les matériaux transparents, une observation précise de l'aire de contact réelle indenteur/échantillon à l'aide d'un microscope inversé.

La figure 1 représente un schéma de principe des mesures. Cette figure présente un indenteur 20, un échantillon 21 à tester et une caméra 22. L'indenteur est utilisé dans la technique de l'indentation pour mesure de la dureté d'un matériau.

Le système est constitué d'un banc de mesure dont les moteurs sont pilotés afin :
- d'appliquer à l'échantillon un déplacement ou une force longitudinale,
- de mettre en contact l'échantillon avec un antagoniste de contact,
- d'observer l'aire de contact entre les deux surfaces en présence,
- de qualifier la force normale et la force tangentielle résultante.

L'ensemble du système se caractérise par la mesure de force en fonction de déplacement dans des gammes qui démarrent de quelques milli Newtons allant jusqu'à cinquante newtons et avec une précision de déplacement micrométrique.

Cet appareil est destiné à mesurer des forces normales et/ou tangentielles appliquées à des échantillons via l'indenteur 20 en fonction d'un déplacement relatif, normal ou tangentiel.

Tous les cycles sont pilotés par un même logiciel (Tribolog, marque déposée) et sont en mesure de réaliser plusieurs types de mesures en fonction des capteurs et des actionneurs en place sur la structure mécanique de base.

La motorisation de l'axe transversal ouvre la possibilité de réaliser des essais de frottement (tribomètre) ou des essais de rayures ainsi que des rampes de force transversale.

Afin d'analyser le coté rugueux / râpeux des différents films une caractérisation de leur état de surface est réalisée.

Pour que la caractérisation de l'état de surface en terme de toucher soit indépendante des différentes enductions en surfaces (couche transparente, primaire d'adhérence) une prise d'empreinte est réalisée sur chaque film.

Ces empreintes sont ensuite cartographiées à l'aide d'un rugosimètre 3D à balayage.

Le système est équipé d'un capteur optique sans contact. La cartographie est réalisée sur une surface de 1x1 mm avec un pas de 2 µm.

Le capteur utilisé présente une étendue de mesure de 200 µm avec une résolution verticale de 7nm ainsi qu'une taille de spot d'un diamètre de 2 µm.

Les films sont préalablement découpés et collés sur une lame de verre (verre de microscope de laboratoire) pour chaque film et chaque type de mesure.

### Deux types d'analyse sont effectués :

- une mesure de la force d'adhérence à l'aide d'une demi-sphère en silicone (RHODIA 4511, marque déposée) présentant un caractère pégeux suivant le protocole suivant :
   ▪ profondeur d'indentation 500 µm,
   ▪ force d'indentation équivalente (pour le silicone 4511) 60 mN,
   ▪ temps de stabilisation avant décollement 60 secondes.
   ▪ décollement.
- une mesure de frottement linéaire à l'aide d'un indenteur hémisphérique en silicone (RTC 141, marque déposée) de dureté shore 0 égale à 54, revêtu d'un tissu de nettoyage d'optique avec une force normale de1,5N sur une course de 10mm.

Une caractérisation des états de surfaces des différentes finitions réalisées et résumées dans le tableau ci-dessous.

| critères | Film brillant | Film mat | Film Soft touch | unité |
|---|---|---|---|---|
| Ra | 0,21 | 0.57 | 0,55 | microns |
| Rsk | 0,79 | 0,36 | 0.18 | |
| Rku | 15,9 | 3,24 | 2,92 | |

Le critère Ra est la rugosité moyenne arithmétique du profil. Ra est utilisé comme une évaluation globale de l'amplitude de la rugosité du profil mais ne donne aucune information sur la répartition spatiale des irrégularités du profil ni de la forme du profil. Ra est utile pour des surfaces rugueuses aléatoires (stochastiques) usinées avec des outils ne laissant pas trop de marques sur la surface, telles que les surfaces sablées, fraisées ou polies.

Le critère Rsk est l'asymétrie du profil : asymétrie de la distribution des hauteurs. Ce paramètre est important car il renseigne sur la morphologie de l'état de surface. Une valeur négative de Rsk correspond à une surface présentant des pics et protubérances dépassant au-dessus de la surface, alors qu'une valeur positive correspond à une surface en plateau avec des rayures ou des pores profonds. C'est donc un paramètre important pour caractériser des fonctions de contact ou de lubrification. Ce paramètre ne dit rien en revanche de l'amplitude de la rugosité contrairement au Ra.

Le critère Rku est l'aplatissement du profil. Ce critère caractérise la largeur de la distribution des hauteurs.

On constate dans le tableau que la finition brillante présente une très faible rugosité.

Les films mat et soft touch sont très proches voisins en terme d'amplitude.

Les trois films présentent également une absence de grainage.

Compte tenu des valeurs mesurées en termes de toucher sensoriel le descripteur associé est lisse (et non rugueux/râpeux) quelque soit la finition réalisée.

La figure 2 représente la mesure de l'adhérence pour le film brillant.

La figure 3 représente la mesure de l'adhérence pour le film mat.

La figure 4 représente la mesure de l'adhérence pour le film soft touch.

Les différentes valeurs moyennes des deux essais tests de pégosité réalisés sur chaque échantillon sont regroupées dans le Tableau suivant :

| Film : | Fa (mN) |
|---|---|
| brillant | 74,6 |
| mat | 67,6 |
| soft touch | 120,6 |

On constate immédiatement que la finition soft touch se différencie nettement des deux autres finitions, en particulier de la finition matte présentant une rugosité de surface quasi similaire. Le film soft touch présente une pégosité presque deux fois supérieure aux autres.

La mesure du coefficient de frottement sec sur les différents films est présentée aux figures 5 à 7. La figure 5 représente une courbe de mesure du coefficient de frottement pour le film brillant. La figure 6 représente une courbe de mesure du coefficient de frottement pour le film mat. La figure 7 représente une courbe de mesure du coefficient de frottement pour le film soft touch. La référence F correspond au coefficient F statique.

La mesure s'effectue en appliquant une charge normale constante de 1,5N et en déplaçant l'échantillon.

Sur la figure 5, le début de la courbe obtenue correspond à une mise en tension tangentielle entre l'indenteur et l'échantillon définissant la rampe de force initiale au commencement de la mesure.

Lorsque cette force atteint le rapport Ft/Fn du coefficient de frottement statique échantillon/indenteur, il y a glissement relatif indenteur/échantillon jusqu'à atteindre la valeur (inférieure) du coefficient de frottement dynamique. L'ensemble oscille donc entre ces deux valeurs de coefficient de frottement. On observe alors un déplacement saccadé appelé stick-slip (stick-slip en terminologie anglo-saxonne ou « collé-glissé » en français).

On constate, sur la figure 6, le même type de déplacement sur le film mat.

Contrairement à la remarque précédente, sur le film soft touch l'absence de ce phénomène dans les mêmes conditions expérimentales (voir figure 7) se remarque immédiatement.

Concernant les coefficients de frottement moyens, on constate (voir tableau suivant correspondant au frottement moyen) que ceux des films brillant et mat sont proches voisins et faibles alors que ceux du film « soft touch » est deux fois plus élevé.

| Film : | Frottement moyen |
|---|---|
| brillant | 0,29 |
| mat | 0,26 |
| soft touch | 0,54 |

Les mesures effectuées permettent de différencier de manière pertinente les différents types de film.

Il ressort que le film protecteur avec le revêtement «soft touch» présente des caractéristiques très nettement différentes des autres films en terme de toucher orthogonal avec un coefficient de frottement deux fois plus élevé que les autres films analysés.

De plus, le film protecteur «soft touch» diminue le phénomène de stick-slip quand celui-ci est observé sur les autres films dans les mêmes conditions expérimentales.

Une autre mesure est réalisée pour améliorer la protection du briquet : la résistance à la rayure.

Les conditions sont les suivantes : il est utilisé un stylet à rayer dont il possède une pointe sphérique de diamètre 1mm pouvant appliquer une force entre 0 et 30 N.

L'essai est conduit sur le briquet décoré (avec les différentes versions de films possibles) à chaque charge définie, le stylet se déplace sur une distance comprise entre 40 et 50mm, à une vitesse d'environ 45mm/s.

Le résultat est interprété par les niveaux suivants :
1 - Aucune marque
2 - Présence d'un trait (légère déformation)
3 - Film abîmé, transpercé
4 - Film arraché

Le résultat est interprété selon le niveau d'observation ci-dessus après contrôle par microscope avec grossissement 8 fois.

| Force | Brillant | Mat | Soft touch |
|---|---|---|---|
| 1N | 2 | 1 | 1 |
| 5N | 3 | 2 | 1 |
| 20N | 3 | 4 | 2 |
| 30N | 4 | 4 | 2 |

Le film soft touch a une résistance à la rayure vingt fois supérieure au film brillant et quatre fois supérieure au film mat. De plus à 30N la finition Soft Touch présente uniquement une déformation (présence d'un trait) alors que les deux autres films sont arrachés.

L'épaisseur des types de film est la suivante :
Film brillant : entre 20 à 70 µm.
Film mat : entre 20 à 70 µm.
Film soft : entre 25 à 200 µm.

La figure 8 représente la construction de l'élément de protection.

Un rouleau de film support 23 est déroulé pour être assemblé avec le film protecteur 24. Une couche de matière adhésive 25 est disposée entre le film support 23 et le film protecteur 24. La flèche montre le sens de fabrication.

### NOMENCLATURE

- 20: indenteur
- 21: échantillon
- 22: caméra
- 23: film support
- 24: film protecteur extérieur
- 25: matière adhésive
- 26: élément de protection

## Revendications

1. Briquet comprenant :
- un corps de briquet comprenant un réservoir de combustible avec une soupape pour en libérer le combustible ;
- un assemblage selon un système piézoélectrique, électrique, ou de roue à frottoir pouvant être tourné par un utilisateur pour produire des étincelles orientées sur le combustible libérée de ladite soupape, ledit assemblage de roue à frottoir étant monté sur ledit corps de briquet avec au moins une partie de celui-ci exposée pour la manipulation et la rotation par l'utilisateur ;
- un actionneur de soupape pouvant être abaissé pour actionner ladite soupape et libérer ledit combustible ;
- un élément de protection (26) monté sur ledit corps de briquet et composé d'une pluralité de couches et comportant un film protecteur extérieur (24) composé d'un film plastique **caractérisé en ce que**
- l'élément de protection (26) a une épaisseur compris entre 25 et 200 µm et **en ce que**
- sur le film plastique est ajoutée par revêtement une couche de polyuréthane aliphatique d'épaisseur comprise entre 10 et 75 µm, qui contient entre 30 et 100% de solide en fonction du degré de douceur au toucher requis.

2. Briquet selon la revendication 1, dans lequel le film protecteur extérieur (24) comporte une matière adhésive prévue pour maintenir l'élément de protection (26) sur le corps du briquet.

3. Briquet selon la revendication 1, dans lequel l'élément de protection (26) comporte un film support (23) positionnée sur une couche inférieure au film protecteur extérieur (24), ledit film support (23) comporte une première face sur laquelle est ajoutée une matière adhésive (25) pour maintenir le film protecteur extérieur (24) sur le film support (24).

4. Briquet selon la revendication 3, dans lequel le film support (23) comporte une deuxième face comportant une matière adhésive prévue pour maintenir le film protecteur extérieur (24) sur le corps du briquet.

5. Briquet selon l'une des revendications 1 à 4, dans lequel l'élément de protection (26) a une épaisseur comprise entre 30 et 60 µm.

6. Briquet selon l'une des revendications 1 à 4, dans lequel le film plastique a une épaisseur comprise entre 10 et 40 µm.

7. Briquet selon l'une des revendications 3 à 4, dans lequel le film support (23) a une épaisseur comprise entre 15 et 125 µm.

8. Briquet selon l'une des revendications 1 à 4, dans lequel le coefficient de frottement du film protecteur extérieur (24) est compris entre 0,40 et 0,70.

9. Briquet selon l'une des revendications 1 à 4, dans lequel la pégosité du film protecteur extérieur (24) est comprise entre 100 et 140 mN.

10. Briquet selon l'une des revendications 1 à 4, dans lequel l'élément de protection (26) comprend un mécanisme de retenue pour résister à l'enlèvement dudit élément de protection (26) du corps de briquet.

11. Briquet selon l'une des revendications 1 à 10, dans lequel l'élément de protection (26) comprend une zone de décoration.

12. Briquet selon l'une des revendications 1 à 11, dans lequel l'élément de protection (26) est de forme d'un manchon adapté à la forme du briquet.

13. Procédé d'habillage du corps du briquet selon l'une des revendications 1 à 12, au moyen d'un film protecteur extérieur (24).

## Patentansprüche

1. Feuerzeug, umfassend:
- einen Feuerzeugkörper, umfassend einen Brennstoffbehälter mit einem Ventil, um daraus den Brennstoff freizugeben;
- eine Baugruppe gemäß einem piezoelektrischen, elektrischen System oder mit Reibflächenrad, das von einem Benutzer gedreht werden kann, um Funken zu erzeugen, die auf den vom Ventil freigegebenen Brennstoff gerichtet sind, wobei die Reibflächenrad-Baugruppe auf dem Feuerzeugkörper montiert ist, mit mindestens einem Teil davon, das zur Manipulation und Drehung durch den Benutzer exponiert ist;
- einen Ventilsteller, der abgesenkt werden kann, um das Ventil zu stellen und den Brennstoff freizugeben;
- ein Schutzelement (26), das an dem Feuerzeugkörper montiert ist und sich aus einer Vielzahl von Schichten zusammensetzt und einen äußeren Schutzfilm (24) beinhaltet, der aus einem Kunststofffilm besteht, **dadurch gekennzeichnet, dass**
- das Schutzelement (26) eine Dicke aufweist, die zwischen 25 und 200 µm enthalten ist, und dadurch, dass
- auf dem Kunststofffilm durch Beschichten eine aliphatische Polyurethanschicht in einer Stärke hinzugefügt ist, die zwischen 10 und 75 µm enthalten ist, die in Abhängigkeit von dem nötigen Berührungsgeschmeidigkeitsgrad zwischen 30 und 100% an Feststoff enthält.

2. Feuerzeug nach Anspruch 1, wobei der äußere Schutzfilm (24) ein Haftmaterial beinhaltet, das vorgesehen ist, um das Schutzelement (26) auf dem Körper des Feuerzeugs zu halten.

3. Feuerzeug nach Anspruch 1, wobei das Schutzelement (26) einen Trägerfilm (23) beinhaltet, der auf einer unteren Schicht an dem äußeren Schutzfilm (24) positioniert ist, wobei der Trägerfilm (23) eine erste Seite beinhaltet, auf der ein Haftmaterial (25) zum Halten des äußeren Schutzfilms (24) auf dem Trägerfilm (24) hinzugefügt ist.

4. Feuerzeug nach Anspruch 3, wobei der Trägerfilm (23) eine zweite Seite beinhaltet, die ein Haftmaterial beinhaltet, das zum Halten des äußeren Schutzfilms (24) auf dem Körper des Feuerzeugs vorgesehen ist.

5. Feuerzeug nach einem der Ansprüche 1 bis 4, wobei das Schutzelement (26) eine Stärke aufweist, die zwischen 30 und 60 µm enthalten ist.

6. Feuerzeug nach einem der Ansprüche 1 bis 4, wobei der Kunststofffilm eine Stärke aufweist, die zwischen 10 und 40 µm enthalten ist.

7. Feuerzeug nach einem der Ansprüche 3 bis 4, wobei der Trägerfilm (23) eine Stärke aufweist, die zwischen 15 und 125 µm enthalten ist.

8. Feuerzeug nach einem der Ansprüche 1 bis 4, wobei der Reibungskoeffizient des äußeren Schutzfilms (24) zwischen 0,40 und 0,70 enthalten ist.

9. Feuerzeug nach einem der Ansprüche 1 bis 4, wobei die Klebrigkeit des äußeren Schutzfilms (24) zwischen 100 und 140 mN enthalten ist.

10. Feuerzeug nach einem der Ansprüche 1 bis 4, wobei das Schutzelement (26) einen Rückhaltemechanismus umfasst, um dem Entfernen des Schutzelements (26) vom Feuerzeugkörper zu widerstehen.

11. Feuerzeug nach einem der Ansprüche 1 bis 10, wobei das Schutzelement (26) eine Verzierungszone umfasst.

12. Feuerzeug nach einem der Ansprüche 1 bis 11, wobei das Schutzelement (26) in Form einer Muffe ist, die der Form des Feuerzeugs angepasst ist.

13. Verfahren zum Auskleiden des Körpers des Feuerzeugs nach einem der Ansprüche 1 bis 12 mit einem äußeren Schutzfilm (24).

## Claims

1. Lighter comprising:
- a lighter body comprising a fuel tank with a valve to release the fuel from it;
- an assembly according to a piezoelectric, electric, or friction wheel which could be rotated by a user to produce sparks oriented over the fuel released from said valve, said friction wheel assembly being mounted on said lighter body with at least one portion of it exposed for handling and rotation by the user;
- a valve actuator which could be lowered to actuate said valve and release said fuel;
- a protective element (26) mounted on said lighter body, and composed of a plurality of layers and comprising an outer protective film (24) composed of a plastic film, **characterised in that**
- the protective element (26) has a thickness of between 25 and 200µm and **in that**
- on the plastic film is added, by coating, an aliphatic polyurethane layer of thickness of between 10 and 75µm, which contains between 30 and 100% of solid according to the softness-to-the-touch degree required.

2. Lighter according to claim 1, wherein the outer protective film (24) comprises an adhesive material provided to hold the protective element (26) on the body of the lighter.

3. Lighter according to claim 1, wherein the protective element (26) comprises a support film (23) positioned on a layer lower than the outer protective film (24), said support film (23) comprises a first face on which is added an adhesive material (25) to hold the outer protective film (24) on the support film (24).

4. Lighter according to claim 3, wherein the support film (23) comprises a second face comprising an adhesive material provided to hold the outer protective film (24) on the body of the lighter.

5. Lighter according to one of claims 1 to 4, wherein the protective element (26) has a thickness of between 30 and 60µm.

6. Lighter according to one of claims 1 to 4, wherein the plastic film has a thickness of between 10 and 40µm.

7. Lighter according to one of claims 3 to 4, wherein the support film (23) has a thickness of between 15 and 125µm.

8. Lighter according to one of claims 1 to 4, wherein the friction coefficient of the outer protective film (24) is of between 0.40 and 0.70.

9. Lighter according to one of claims 1 to 4, wherein the tack of the outer protective film (24) is of between 100 and 140mN.

10. Lighter according to one of claims 1 to 4, wherein the protective element (26) comprises a retaining mechanism to resist the removal of said protective element (26) of the lighter body.

11. Lighter according to one of claims 1 to 10, wherein the protective element (26) comprises a decorative zone.

12. Lighter according to one of claims 1 to 11, wherein the protective element (26) is of the shape of a sleeve adapted to the shape of the lighter.

13. Method for covering the body of the lighter according to one of claims 1 to 12, by means of an outer protective film (24).
